# EUROPÄISCHE PATENTSCHRIFT

(11) **EP 0 516 967 B1**
(45) Veröffentlichungstag und Bekanntmachung des Hinweises auf die Patenterteilung: **11.11.1998**
(21) Anmeldenummer: 92107164.3
(22) Anmeldetag: 27.04.1992
(51) Int. Cl.: H01J 61/30, H01J 61/82

(54) **Hochdruckentladungslampe**
High pressure discharge lamp
Lampe à décharge à haute pression

(30) Priorität: 08.05.1991 DE 4115077
(43) Veröffentlichungstag der Anmeldung: 09.12.1992
(73) Patentinhaber: Patent-Treuhand-Gesellschaft für elektrische Glühlampen mbH, 81543 München (DE)
(72) Erfinder: Genz, Andreas, Dr., W-1000 Berlin 41 (DE)

(56) Entgegenhaltungen:
- CH-A- 471 465
- FR-A- 2 574 990
- US-A- 4 373 146
- PATENT ABSTRACTS OF JAPAN vol. 11, no. 88 (E-490)(2535) 18. Marz 1987 & JP-A-61 240 561 ( TOSHIBA CORP )

## Beschreibung

Die Erfindung betrifft ein Verfahren zum Betreiben einer Hochdruckentladungslampe gemäß dem Oberbegriff des Anspruchs 1. Außerdem betrifft die Erfindung eine Vorrichtung aus einer Hochdruckentladungslampe und einer Stromversorgung gemäß dem Anspruch 3.

Als Vorschaltgeräte für solche Hochdruckentladungslampen mit Metallhalogenidfüllungen werden in zunehmendem Maß vollelektronische Schaltungen verwendet, die die Lampen mit einem Rechteckstrom versorgen. Dies ermöglicht einen flickerfreien Betrieb der Hochdruckentladungslampen. Außerdem weist ein solches elektronisches Vorschaltgerät ein weit geringeres Gewicht als ein konventionelles Vorschaltgerät mit Drossel auf.

Bei Betrieb der Metallhalogenidhochdruckentladungslampen mit einem niederfrequenten Rechteckstrom kommt es zu Schallemissionen im Hörbereich, die Pegelwerte über 40 dBA erreichen können. Die Schallwellen werden durch Resonanzen im üblicherweise zylinder-, kugel- oder ellipsoidförmigen Innenraum des Entladungsgefäßes, die bei der Wechselwirkung der Oberwellen des Rechteckstroms mit dem Plasma im Entladungsgefäß entstehen, erzeugt.

Aufgabe der Erfindung ist es, durch konstruktive Maßnahmen diese störenden Schallemissionen zu reduzieren, um einen universellen Einsatz solcher Lampen zu gewährleisten.

Die Aufgabe wird durch ein Verfahren gemäß Anspruch 1 und eine Vorrichtung gemäß Anspruch 3 gelöst. Eine vorteilhafte Ausgestaltung ist den jeweiligen Unteransprüchen zu entnehmen.

Ausgehend von den oben aufgeführten bekannten Formen für den Entladungsgefäß-Innenraum wurden ganz unterschiedliche Gefäßformen untersucht. Dabei zeigte sich, daß die Schallemissionen stark reduziert werden können, wenn das Entladungsgefäß im Innern eine Gestalt besitzt, die im Mittelbereich der Mantelfläche eines Kreiszylinders und im Übergangsbereich zum jeweiligen Gefäßschaft der Mantelfläche eines geraden Kreiskegels entspricht, wobei die Bodenfläche des gedachten Kegels der Mitte des Gefäßes zugewandt ist. Optimale Ergebnisse werden erhalten, wenn der Übergangswinkel an der Innenwand vom kreiszylindrischen Mittelbereich zum jeweiligen kegelförmigen Übergangsbereich zwischen 120 und 160° liegt. Übersteigt der Winkel den Höchstwert, so ergeben sich sehr tiefe Toträume hinter den Elektroden, die zu einer Herabsetzung der "Cold-Spot"-Temperatur führen, und die Farbtemperatur des von der Lampe abgegebenen Lichts ansteigen lassen.

Der Durchmesser des Innenraums im Bereich des Kreiszylinders muß so bemessen sein, daß an der Innenwand bei Betrieb der Lampe ca. 950 °C herrschen. Ist der Durchmesser größer, so steigt die Farbtemperatur; ist der Durchmesser kleiner, so kommt es zu einer vorzeitigen Entglasung und damit zu einem Ausfall der Metallhalogenid-Hochdruckentladungslampe. Als Richtwert für die Länge des kreiszylindrischen Mittelteils kann ungefähr die Bogenlänge angenommen werden.

Aus der FR-A-2 574 990 ist bereits eine Metallhalogenidlampe mit der im Anspruch 1 bzw. 3 definierten Struktur bekannt.

Die Erfindung ist anhand der nachfolgenden Figuren näher veranschaulicht.
- Figur 1: zeigt eine Seitenansicht einer erfindungsgemäßen Metallhalogenid-Hochdruckentladungslampe
- Figur 2: zeigt in einem Diagramm die Schallemission im Bereich zwischen 6 und 20 kHz bei einer herkömmlichen und einer neuen erfindungsgemäßen Metallhalogenid-Hochdruckentladungslampe
In Figur 1 ist eine erfindungsgemäße Metallhalogenid-Hochdruckentladungslampe für den Einsatz in Film- und Fernsehleuchten dargestellt. Die Lampe 1 besteht aus einem rotationssymmetrischen Entladungsgefäß 2 aus Quarzglas, an dessen beiden in der Achse liegenden Enden je ein Schaft 3, 4 aus Quarzglas angeschmolzen ist. In die Schäfte 3, 4 ist jeweils eine Molybdän-Dichtungsfolie 5, 6 eingeschmolzen, wobei an dem dem Entladungsgefäß 2 zugewandten Ende der Folie 5, 6 eine stiftförmige Elektrode 7, 8 aus Wolfram angeschweißt ist. Die anderen Enden der Dichtungsfolien 5, 6 sind elektrisch mit den Sockeln 9, 10 vom Typ SFa 21-12 verbunden, die über die freien Enden der Schäfte 3, 4 gesteckt und mittels Kitt befestigt sind.

Das Innere des Entladungsgefäßes 2 weist einen kreiszylindrischen Mittelbereich 11 und - zu den Schäften 3, 4 hin - jeweils einen Übergangsbereich 12, 13 auf, der die Gestalt eines Kreiskegels besitzt.

In der folgenden Tabelle sind die inneren Abmessungen des Entladungsgefäßes für eine 2500 W- und eine 4000 W-Metallhalogenid-Hochdruckentladungslampe, wie sie in Figur 1 wiedergegeben ist, zusammengestellt:

| | | |
|---|---|---|
| Leistungsaufnahme der Lampe | 2500 W | 4000 W |
| | | |
| Länge l₁ des zylinderförmigen Mittelbereichs 11 | 18 mm | 35,5 mm |
| | | |
| Länge l₂ der kegelförmigen Übergangsbereiche 12, 13 | 12 mm | 15 mm |
| | | |
| Innendurchmesser d₁ des zylinderförmigen Mittelbereichs 11 | 27 mm | 28 mm |
| | | |
| Übergangswinkel α vom zylinderförmigen Mittelbereich 11 zum jeweiligen kegelförmigen Übergangsbereich 12, 13 | 145° | 145° |
| | | |
| Elektrodenabstand | 14 mm | 34 mm |
| | | |
| Gesamtlänge der Lampe | 355 mm | 405 mm |

In Figur 2 ist der Schallpegel in dB für die im Entladungsgefäß erzeugten Schallemissionen im Frequenzbereich zwischen 6 und 20 kHz bei einer herkömmlichen Metallhalogenid-Hochdruckentladungslampe von 2500 W Leistungsaufnahme mit ellipsoidförmigem Entladungsgefäß-Innenraum (Kurve I) und einer erfindungsgemäßen Metallhalogenid-Hochdruckentladungslampe (Kurve II) von ebenfalls 2500 W Leistungsaufnahme, wie in Figur 1 dargestellt, aufgezeigt. Beide Lampen wurden dabei mit einem Rechteckstrom von 100 Hz betrieben. Die Schallemissionen bei der neuen Lampe liegen im Bereich zwischen 8 und 20 kHz um durchschnittlich 6 bis 7 dB unter denen der herkömmlichen Lampe.

## Patentansprüche

1. Verfahren zum Betreiben einer Hochdruckentladungslampe (1) mit niederfrequenten Rechteckstrom zwischen 50 Hz und 1 kHz, wobei zur Reduzierung von Schallemissionen die Hochdruckentladungslampe (1) ein rotationssymmetrisches Entladungsgefäß (2) aus Quarzglas mit einer Füllung aus zumindest einem Metallhalogenid, einem Edelgas und Quecksilber besitzt, an den beiden in der Rotationsachse liegenden Enden des Entladungsgefäßes (2) jeweils ein Gefäßschaft (3, 4) aus Quarzglas, in den mittels einer Dichtungsfolie (5, 6) eine Elektrode (7, 8) gasdicht eingeschmolzen ist, angesetzt ist, das Entladungsgefäß (2) aus zwei seitlich zu den jeweiligen Gefäßschäften sich erstreckenden Übergangsbereichen (12, 13) und einem dazwischen liegenden Mittelbereich (11) zusammengesetzt ist und die Innenwand des Entladungsgefäßes (2) so ausgestaltet ist, daß der Mittelbereich (11) des Entladungsgefäßes (2) der Mantelfläche eines Kreiszylinders und die anschließenden Übergangsbereiche (12, 13) der Mantelfläche eines geraden Kreiskegels entsprechen, wobei die Bodenfläche des jeweiligen Kreiskegels dem Mittelbereich (11) zugewandt ist.

2. Verfahren zum Betreiben einer Hochdruckentladungslampe (1) nach Anspruch 1, dadurch gekennzeichnet, daß der Übergang an der Innenwand des Entladungsgefäßes (2) vom kreiszylindrischen Mittelbereich (11) zum jeweiligen kegelförmigen Übergangsbereich (12, 13) einen Winkel zwischen 120 und 160° bildet.

3. Vorrichtung bestehend aus einer Hochdruckentladungslampe (1) und einer Stromversorgung für einen niederfrequenten Rechteckstrom zwischen 50 Hz und 1 kHz, wobei zur Reduzierung von Schallemissionen die Hochdruckentladungslampe (1) ein rotationssymmetrisches Entladungsgefäß (2) aus Quarzglas mit einer Füllung aus zumindest einem Metallhalogenid, einem Edelgas und Quecksilber besitzt, an den beiden in der Rotationsachse liegenden Enden des Entladungsgefäßes (2) jeweils ein Gefäßschaft (3, 4) aus Quarzglas, in den mittels einer Dichtungsfolie (5, 6) eine Elektrode (7, 8) gasdicht eingeschmolzen ist, angesetzt ist, das Entladungsgefäß (2) aus zwei seitlich zu den jeweiligen Gefäßschäften sich erstreckenden Übergangsbereichen (12, 13) und einem dazwischen liegenden Mittelbereich (11) zusammengesetzt ist und die Innenwand des Entladungsgefäßes (2) so ausgestaltet ist, daß der Mittelbereich (11) des Entladungsgefäßes (2) der Mantelfläche eines Kreiszylinders und die anschließenden Übergangsbereiche (12, 13) der Mantelfläche eines geraden Kreiskegels entsprechen, wobei die Bodenfläche des jeweiligen Kreiskegels dem Mittelbereich (11) zugewandt ist.

4. Vorrichtung nach Anspruch 3, dadurch gekennzeichnet, daß der Übergang an der Innenwand des Entladungsgefäßes (2) vom kreiszylindrischen Mittelbereich (11) zum jeweiligen kegelförmigen Übergangsbereich (12, 13) einen Winkel zwischen 120 und 160° bildet.

## Claims

1. Method for operating a high-pressure discharge lamp (1) with low-frequency square-wave current between 50 Hz and 1 kHz, in which, in order to reduce sound emissions, the high-pressure discharge lamp (1) has a rotationally symmetrical discharge vessel (2) made of quartz glass with a filling comprising at least one metal halide, a noble gas and mercury, a respective vessel stem (3,4) made of quartz glass, into which an electrode (7,8) is gas-tightly mount-sealed by means of a sealing foil (5,6), is fitted at the two ends of the discharge vessel (2) which lie in the axis of rotation, the discharge vessel (2) is composed of two transition regions (12,13), which extend at the side of the respective vessel stems, and a central region (11) situated in between, and the inner wall of the discharge vessel (2) is configured such that the central region (11) of the discharge vessel (2) corresponds to the lateral surface of a circular cylinder and the adjoining transition regions (12,13) correspond to the lateral surface of a right circular cone, the base surface of the respective circular cone facing the central region (11).

2. Method for operating a high-pressure discharge lamp (1) according to Claim 1, characterized in that the transition at the inner wall of the discharge vessel (2) from the circular-cylindrical central region (11) to the respective conical transition region (12,13) forms an angle of between 120 and 160°.

3. Apparatus comprising a high-pressure discharge lamp (1) and a power supply for a low-frequency square-wave current between 50 Hz and 1 kHz, in which, in order to reduce sound emissions, the high-pressure discharge lamp (1) has a rotationally symmetrical discharge vessel (2) made of quartz glass with a filling comprising at least one metal halide, a noble gas and mercury, a respective vessel stem (3,4) made of quartz glass, into which an electrode (7,8) is gas-tightly mount-sealed by means of a sealing foil (5,6), is fitted at the two ends of the discharge vessel (2) which lie in the axis of rotation, the discharge vessel (2) is composed of two transition regions (12,13), which extend at the side of the respective vessel stems, and a central region (11) situated in between, and the inner wall of the discharge vessel (2) is configured such that the central region (11) of the discharge vessel (2) corresponds to the lateral surface of a circular cylinder and the adjoining transition regions (12,13) correspond to the lateral surface of a right circular cone, the base surface of the respective circular cone facing the central region (11).

4. Apparatus according to Claim 3, characterized in that the transition at the inner wall of the discharge vessel (2) from the circular-cylindrical central region (11) to the respective conical transition region (12,13) forms an angle of between 120 and 160°.

## Revendications

1. Procédé pour faire fonctionner une lampe (1) à décharge à haute pression par un courant rectangulaire basse fréquence compris entre 50 Hz et 1 kHz, la lampe (1) à décharge à haute pression comportant, pour réduire des émissions sonores, une enceinte (2) de décharge symétrique de révolution en verre de quartz, contenant une atmosphère constituée d'au moins une halogénure métallique, d'un gaz rare et de mercure, une tige (3, 4) d'enceinte en verre de quartz dans laquelle une électrode (7, 8) est scellée de manière étanche au gaz au moyen d'un ruban (5, 6) d'étanchéité étant rattachée aux deux extrémités de l'enceinte (2) de décharge se trouvant dans l'axe de rotation, l'enceinte (2) de décharge étant composée de deux zones (12, 13) de transition s'étendant latéralement aux tiges d'enceintes associées et d'une zone (11) médiane intermédiaire, et la paroi intérieure de l'enceinte (2) de décharge étant conformée de telle manière que la zone (11) médiane de l'enceinte (2) de décharge corresponde à la surface latérale d'un cylindre de section circulaire et que les zones (12, 13) de transition qui y font suite correspondent à la surface latérale d'un cône de section circulaire droit, la surface de fond du cône de section circulaire associé étant tournée vers la zone (11) médiane.

2. Procédé pour faire fonctionner une lampe (1) à décharge à haute pression suivant la revendication 1, caractérisé en ce que la transition sur la paroi intérieure de l'enceinte (2) de décharge de la zone (11) médiane cylindrique de section circulaire à chaque zone (12, 13) de transition conique fait un angle compris entre 120° et 160°.

3. Dispositif constitué d'une lampe (1) à décharge à haute pression et d'une alimentation en courant fournissant un courant rectangulaire basse fréquence compris entre 50 Hz et 1kHz, la lampe (1) à décharge à haute pression comportant, pour réduire des émissions sonores, une enceinte (2) de décharge symétrique de révolution en verre de quartz, contenant une atmosphère constituée d'au moins une halogénure métallique, d'un gaz rare et de mercure, une tige (3, 4) d'enceinte en verre de quartz dans laquelle une électrode (7, 8) est scellée de manière étanche au gaz au moyen d'un ruban (5, 6) d'étanchéité étant rattachée aux deux extrémités de l'enceinte (2) de décharge se trouvant dans l'axe de rotation, l'enceinte (2) de décharge étant constituée de deux zones (12, 13) de transition s'étendant latéralement aux tiges d'enceintes associées et d'une zone (11) médiane intermédiaire et la paroi intérieure de l'enceinte (2) de décharge étant conformée de telle manière que la zone (11) médiane de l'enceinte (2) de décharge corresponde à la surface latérale d'un cylindre de section circulaire et que les zones (12, 13) de transition qui y font suite correspondent à la surface latérale d'un cône de section circulaire droit, la surface de fond du cône de section circulaire associé étant tournée vers la zone (11) médiane.

4. Dispositif suivant la revendication 3, caractérisé en ce que la transition sur la paroi intérieure de l'enceinte (2) de décharge de la zone (11) médiane cylindrique de section circulaire à chaque zone (12, 13) de transition conique font un angle compris entre 120° et 160°.
